# EUROPÄISCHE PATENTSCHRIFT

(11) **EP 0 423 461 B1**
(45) Veröffentlichungstag und Bekanntmachung des Hinweises auf die Patenterteilung: **20.07.1994**
(21) Anmeldenummer: 90116037.4
(22) Anmeldetag: 22.08.1990
(51) Int. Cl.: B04B 1/20

(54) **Vollmantel-Schneckenzentrifuge**
Solid bowl decanter centrifuge
Centrifugeuse décanteuse à bol plein

(30) Priorität: 17.10.1989 DE 3934612; 23.02.1990 DE 4005755
(43) Veröffentlichungstag der Anmeldung: 24.04.1991
(73) Patentinhaber: DEUTZ Aktiengesellschaft, 51063 Köln (DE)
(72) Erfinder: Schilp, Reinhold, Dr., D-8031 Wörthsee (DE); Epper, Wolfgang, D-5010 Bergheim-Kenten (DE)

(56) Entgegenhaltungen:
- WO-A-87/06856
- DE-A- 2 057 555
- DE-A- 2 154 563
- DE-A- 3 318 064

## Beschreibung

Die Erfindung bezieht sich auf eine Vollmantel-Schneckenzentrifuge zum kontinuierlichen Trennen eines Feststoff-Flüssigkeitsgemisches, bestehend aus einer langgestreckten Zentrifugentrommel, die um ihre Längsachse drehbar gelagert ist und die eine koaxial angeordnete, mit abweichender Drehzahl umlaufende Förderschnecke umschließt, deren Schneckenwendel auf einer Schnekkentrommel befestigt sind, wobei Einrichtungen zum Zuführen von zu trennendem Gut in die Trommel längs deren Achse sowie Öffnungen für den Austrag der getrennten leichten und schweren Stoffe vorgesehen sind.

Aus der WO 87/06856 ist eine Schneckenzentrifuge bekannt, in der durch die Anordnung der Austragsöffnungen für die leichte Phase in der Nähe der Trommelwellenachse die Zentrifugentrommel so weitgehend mit leichter Phase gefüllt werden kann, daß die Förderschnecke, die hohl konstruiert und von besonders geringem Geweicht ist, sich selbst zentrierend in der leichten Phase schwimmt. Dies ermöglicht hohe Umdrehungs- und hohe Durchsatzzahlen, bedeutet aber, daß die Zentrifuge stets vollständig gefüllt sein muß, was einen besonders hohen Überwachungsaufwand erfordert.

Aus der deutschen Offenlegungsschrift 33 17 047 ist eine zylinderförmige Vollmantel-Schneckenzentrifuge obiger Bauart zur Trennung von Suspensionen bekannt, die am Ende des Trennraumes eine Trennscheibe mit einem Ringspalt zwischen Trennscheibe und Zentrifugentrommel aufweist. Mit Abstand vor der Trennscheibe sind hierbei am Schneckenkörper Klarphasenkanäle radial angeordnet, die in eine axial angeordnete Klarphasenaustragsleitung münden. Unmittelbar hinter der Trennscheibe ist ein ebenfalls radial verlaufender Sedimentkanal angeordnet, der in eine koaxial zur Klarphasenaustragsleitung angeordnete Sedimentaustragsleitung mündet. Nachteilig bei dieser bekannten Vollmantel-Schneckenzentrifuge ist jedoch, daß sie aufgrund der Verstopfungsgefahr der Austragskanäle nur zur Trennung von dünnflüssigen Medien eingesetzt werden kann, und daß darüberhinaus diese Medien nicht nur der Zentrifuge unter Überdruck zugeführt werden müssen, sondern daß auch die Zentrifuge nur unter Überdruck betrieben werden kann. Um dies zu bewerkstelligen, muß die Zentrifuge sowohl im Gutzulaufbereich als auch im Austragsbereich der voneinander getrennten Medien mit besonderen Dichtungen, insbesondere Gleitringdichtungen, versehen werden, die nicht nur aufgrund des raschen Verschleisses häufig ausgewechselt werden müssen, sondern die auch in ihrem konstruktiven Aufbau verhältnismäßig kompliziert und daher auch sehr teuer in der Anschaffung sind. Darüberhinaus erfordert hierbei der Flüssigkeitsaustrag durch die Zentrifugenhohlwelle ein besonderes Hohlwellengetriebe für den Schneckenantrieb, das ebenfalls verhältnismäßig aufwendig und mit entsprechend erhöhten Anschaffungskosten verbunden ist. Mit ebendenselben Nachteilen ist auch die aus der US-PS 4,566,873 bekannte, im Prinzip gleich ausgebildete Vollmantel-Schneckenzentrifuge behaftet.

Die Aufgabe der Erfindung besteht darin, eine Vollmantel-Schnekkenzentrifuge zu schaffen, die sich unter Vermeidung der oben angeführten Nachteile nicht nur durch ihren einfachen konstruktiven Aufbau auszeichnet, sondern die auch bei hoher Trennleistung und sehr geringem Energieverbrauch eine kontinuierliche Trennung von Feststoff-Flüssigkeitsgemischen, insbesondere die Entwässerung von Dickschlamm, ermöglicht.

Diese Aufgabe wird durch die Merkmale des Kennzeichnungsteils des Anspruchs 1 gelöst. Vorteilhafte Ausgestaltungen der Erfindung sind in den Unteransprüchen angegeben.

Durch die Ausgestaltung der Zentrifuge gemäß der Erfindung wird nicht nur eine drucklose Zuführung des Feststoff-Flüssigkeitsgemisches in den Trennraum der Zentrifuge und der Austrag der voneinander getrennten Stoffe aus der Zentrifuge ohne besondere Gleitringdichtungen in einfacher Weise ermöglicht, sondern es wird hierbei auch eine radiale Umlenkung der vom Feststoff abgetrennten Flüssigkeit nach innen seitlich zum Flüssigkeitsaustrag erreicht und dadurch ein großer Teil der kinetischen Energie, die in der Suspension im Trennraum der Zentrifuge steckt, wieder zurückgewonnen. Die Zentrifuge gemäß der Erfindung zeichnet sich daher im Vergleich zu bekannten Zentrifugen ähnlicher Bauart durch ihren verhältnismäßig einfachen konstruktiven Aufbau und durch ihren wesentlich niedrigeren Energieverbrauch bei hoher Trennleistung aus.

Durch die Anordnung der pumpenartigen Leitelemente im Einlaufbereich wird sehr vorteilhaft eine besonders gleichmäßige Verteilung des Feststoff-Flüssigkeitsgemisches im Trennraum der Zentrifuge erreicht, während die Anordnung der turbinenartigen Leitelemente im Austragsbereich für die leichteren Stoffe einen besonders energiesparenden Austrag der leichteren Stoffe aus dem Trennraum der Zentrifuge ermöglicht.

In weiterer Ausgestaltung der Erfindung wird sehr vorteilhaft eine weitergehende erhebliche Einsparung an kinetischer Energie auch dadurch erreicht, daß die turbinen- oder pumpenartigen Leitelemente bzw. deren Strömungskanäle radial oder schiefwinkelig sowie gerade oder gekrümmt angeordnet oder ausgebildet sind.

Weitere Einzelheiten, Merkmale und Vorteile der Erfindung ergeben sich aus der nachfolgenden Erläuterung von in Zeichnungsfiguren schematisch dargestellten Vollmantel-Schneckenzentrifugen.

Es zeigt:
- Fig. 1:: eine Gegenstrom-Vollmantel-Schneckenzentrifuge mit an der Förderschnecke angeordneten Leitelementen gemäß der Erfindung im Längsschnitt;
- Fig. 2:: eine Gleichstrom-Vollmantel-Schneckenzentrifuge mit an der Förderschnecke angeordneten Leitelementen gemäß der Erfindung im Teillängsschnit;
- Fig. 3:: eine Gleichstrom-Gegenstrom-Vollmantel-Schneckenzentrifuge mit an der Förderschnecke angeordneten Leitelementen und mittigem Feststoffaustrag gemäß der Erfindung im Teillängsschnitt.

Wie Fig. 1 zeigt, besteht die Vollmantel-Schneckenzentrifuge aus einem zylindrischen Vollmantelteil (1), an den sich ein in Richtung auf den Austrag der schweren Stoffe verjüngender konischer Vollmantelteil (2) anschließt. Der zylindrisch-konisch ausgebildete Trommelmantel (1, 2) ist in einem Gehäuse (3) rotationsbeweglich gelagert. In diesem zylindrisch-konischen Vollmantel ist koaxial eine Förderschnecke (4) mit Schneckentrommel (4') und darauf angeordneter Schneckenwendel (5) drehbeweglich gelagert. Auf der linken Seite außen befindet sich ein Antrieb (6) für die Förderschnecke (4) und auf der rechten Seite außen ein Antrieb (6') für die Zentrifugentrommel (1, 2). Ferner ist auf der rechten Seite ein axial in die Zentrifugentrommel (1, 2) hineinführendes Gutzulaufrohr (7) angeordnet. Das Gutzulaufrohr (7) mündet in eine an der Schneckentrommel (4') angeordnete Verteilerkammer (8), an die mehrere, gleichmäßig über den Umfang verteilt angeordnete, als Strömungskanäle (9) ausgebildete, pumpenartig wirkende Leitelemente angeschlossen sind, die in den zwischen der Schneckentrommel (4') und der Zentrifugentrommel (1, 2) befindlichen Trennraum (10) münden. Auf der linken Seite sind an der Förderschnecke (4) turbinenartige Leitelemente in Form von Strömungskanälen (11) vorgesehen, die die vom Feststoff (12) abgetrennte Flüssigkeit (Pfeil 13) radial nach innen seitlich zur Flüssigkeitsaustragsöffnung (15') hin umlenken.

Im Flüssigkeitsaustragsbereich sind in der Stirnwandung der Zentrifugentrommel (1) Austragsöffnungen (15') für die leichten Stoffe vorgesehen, die einerseits einen geringeren radialen Abstand (r₁) von der Zentrifugen-Trommelachse (a) aufweisen als der größte radiale Abstand (r₂) des Außenumfangs der Schneckentrommel (4') von der Zentrifugen-Trommelachse (a), und die andererseits einen größeren radialen Abstand (r₁) von der Zentrifugen-Trommelachse (a) aufweisen als der Außenumfang (r₃) der Zentrifugen-Trommelwelle (16'), also außehalb der Zentrifugen-Trommelwelle angeordnet sind. Diese erfindungsgemäße Ausgestaltung der Vollmantel-Schneckenzentrifuge ermöglicht nicht nur sehr vorteilhaft eine völlig drucklose Zuführung des Feststoff-Flüssigkeitsgemisches in den Trennraum der Zentrifuge und den Austrag der voneinander getrennten Stoffe aus der Zentrifuge ohne besondere Gleitringdichtungen, sondern es wird hierdurch auch ein besonders großer Anteil der kinetischen Energie, die in der Suspension im Trennraum der Zentrifuge steckt, bei hoher Trennleistung wieder zurückgewonnen. Von nicht unwesentlichem Vorteil ist hierbei auch, daß der radiale Abstand (r₄) der Austragsöffnungen (15) für die schweren Stoffe von der Zentrifugen-Trommelachse (a) geringer ist als der größte radiale Abstand (r₂) des Außenmantels der Schneckentrommel (4').

Im Betrieb der in Fig. 1 dargestellten Vollmantel-Schneckenzentrifuge wird die Förderschnecke (4) gegenüber der aus den Vollmantelteilen (1) und (2) bestehenden Zentrifugentrommel mit unterschiedlichen Drehzahlen angetrieben und das zu trennende Feststoff-Flüssigkeitsgemisch der Zentrifuge über das Gutzulaufrohr (7) von außen drucklos zugeführt. Unter Einwirkung der Zentrifugalkräfte erfolgt im Trennraum (10) der Zentrifuge eine Trennung der Feststoffe bzw. Dickstoffe von der Flüssigkeit, wobei der Austrag für die schweren Stoffe an dem dem Austrag für die leichten Stoffe bzw. der Flüssigkeit (Pfeil 13) entgegengesetzten Ende der Zentrifugentrommel (1, 2) erfolgt. Die vom Feststoff (12) abgetrennte Flüssigkeit wird über die zuerst parallel zur Schneckenwelle und anschließend radial nach innen verlaufenden, aus den Leitelementen (11) gebildeten Strömungskanäle zur Flüssigkeitsaustragsöffnung (15') hin umgelenkt und aus der Zentrifugentrommel abgeführt, während die Feststoffe (12) von der Schneckenwendel (5) ertaßt und über den konischen Trommelmantelteil (2) nach innen transportiert und über seitliche Öffnungen (15) aus der Zentrifugentrommel ausgetragen werden. Dadurch, daß die als Strömungskanäle ausgebildeten Leitelemente (9) gemäß der Erfindung das aus dem Gutzulaufrohr (7) radial austretende Feststoff-Flüssigkeitsgemisch in eine im Trennraum (10) der Zentrifuge axiale Strömung umlenken, wird das aus dem Gutzulaufrohr (7) austretende Feststoff-Flüssigkeitsgemisch von den mit der Förderschnecke (4) mitrotierenden als Strömungskanäle ausgebildeten turbinen- oder pumpenartig wirkenden Leitelemente (9) erfaßt und von diesen mit einem hohen Wirkungsgrad und sehr geringen Reibungsverlusten auf die jeweils erforderliche hohe Umfangsgeschwindigkeit des rotierenden Trennraumes in Drehrichtung beschleunigt. Im Trennraum (10) wird hierbei sehr vorteilhaft die vorwiegend radiale Strömungsrichtung des Feststoff-Flüssigkeitsgemisches energieverlustfrei in die axiale Strömungsrichtung umgelenkt, wo sie sich in spiral- und/oder axialförmig gerichteten Bahnen auf großem Radius zum Austragsende der Zentrifugentrommel hin bewegt und dabei unter Einwirkung der Fliehkraft die schweren Komponenten (Feststoffe) von den leichteren Komponenten (Flüssigkeit) getrennt werden. Die vom Feststoff abgetrennte Flüssigkeit wird hierbei von den turbinen- oder pumpenartigen radial, schiefwinkelig, gerade oder gekrümmt ausgebildeten Leitelementen (11) praktisch ohne Energieverlust auf kleinstmöglichen Radius geführt und tritt neben der Antriebswelle (16) der Förderschnecke (4) durch die Öffnungen (15') drucklos aus der Zentrifugentrommel aus. Der von der Flüssigkeit getrennte Feststoff (12) wird mit Hilfe der Förderschnecke (4) über den konischen Mantelteil (2) ebenfalls auf einen möglichst kleinen Radius gefördert und durch die seitlichen Öffnungen (15) mit sehr geringer kinetischer Energie aus der Zentrifugentrommel ausgetragen. Hierbei ist der radiale Abstand (r₄) der Austragsöffnungen (15) für die schweren Stoffe von der Zentrifugen-Trommelachse (a) vorteilhaft geringer als der größte radiale Abstand (r₂) des Außenmantels der Schneckentrommel (4'). Zur Unterstützung des Feststofftransportes im konischen Trommelmantelteil (2) können gegebenenfalls auch sehr vorteilhaft noch zusätzliche andere Transporthilfen, wie z. B. die Druckwirkung der Klarphase in Verbindung mit einer Stauscheibe und negativer Teichhöhe, eingesetzt werden. Ferner sind hierbei die Lager (17) und (18) der Förderschnecke (4) sehr vorteilhaft mit einem geringeren radial Abstand von der Trommelachse (a) angeordnet als die Austrittsöffnungen (15, 15') für die Feststoffe (12) und die Flüssigkeit (13), wodurch die Lager (17, 18) sicher vor Spritzwasser und Verschmutzung geschützt sind.

Die Vollmantel-Schneckenzentrifuge gemäß der Erfindung kann, wie Fig. 2 zeigt, gegebenenfalls auch sehr vorteilhaft als Gleichstrom-Zentrifuge ausgeführt werden. Hierbei sind außen an der Schneckenhohlwelle (19) Leitelemente (20, 22) angeordnet, durch die die im Trennraum (21) im Gleichstrom geführte und vom Feststoff abgetrennte Flüssigkeit nach innen gerichteter, radialer Umlenkung über die aus den Leitelementen (20, 22) gebildeten Strömungskanäle in die außerhalb der Zentrifugen-Trommelwelle angeordneten Flüssigkeitsaustragsöffnungen (23') gelangt und von dort nach außen abgeführt wird. Auch hierbei sind an der Förderschneckenhohlwelle (19) im Gutzulaufbereich sehr vorteilhaft turbinen- oder pumpenartige Leitelemente (24) gemäß der Erfindung angeordnet, welche das aus dem Gutzulaufrohr (25) radial austretende Feststoff-Flüssigkeitsgemisch in eine im Trennraum (21) der Zentrifuge axiale Strömung ohne Energieverlust umlenkt.

Schließlich kann, wie Fig. 3 zeigt, die Vollmantel-Schneckenzentrifuge gemäß der Erfindung auch sehr vorteilhaft als Gleich- und Gegenstrom-Zentrifuge ausgeführt werden. Hierbei sind Zentrifugentrommel (26) und Förderschnecke (27) zylinderförmig ausgebildet, und der Feststoffaustrag (28) erfolgt sehr vorteilhaft in der Mitte der Zentrifugentrommel (26). Auch hierbei sind an der Förderschnecke (27) turbinen- oder pumpenartig ausgebildete Leitelemente (31, 32, 33) gemäß der Erfindung angeordnet, welche das aus dem Gutzulaufrohr radial austretende Feststoff-Flüssigkeitsgemisch in eine im Trennraum der Zentrifuge axiale parallel zur Förderschnecke verlaufende Strömung und die im Austragsbereich vom Feststoff abgetrennte Flüssigkeit radial nach innen seitlich zur Flüssigkeitsaustragsöffnung (34) hin umlenken, die außerhalb der Zentrifugen-Trommelwelle (35) angeordnet sind. Auch bei dieser in Fig. 3 dargestellten Gleich- und Gegenstrom-Vollmantel-Schneckenzentrifuge werden durch die erfindungsgemäße Anordnung von turbinen- oder pumpenartig ausgebildeten Leitelementen an der Förderschnecke dieselben Vorteile erreicht, wie bei den in den Fig. 1 und 2 dargestellten Vollmantel-Schneckenzentrifugen.

Die turbinen- oder pumpenartigen Leitelemente können sehr vorteilhaft radial oder schiefwinkelig, gerade oder auch gekrümmt verlaufend, insbesondere auch spiralförmig verlaufend, angeordnet bzw. ausgebildet sein, so daß sie im Betrieb der Zentrifuge wie ein Pumpen- oder Turbinenlaufrad wirken. Auch der Querschnitt der durch die Leitelemente gebildeten Strömungskanäle kann je nach Bedarf und in Abhängigkeit des jeweils zu trennenden Feststoff-Flüssigkeitsgemisches sehr vorteilhaft rund oder auch eckig ausgebildet sein, um dadurch einen möglichst stoßfreien Betrieb zu gewährleisten. Gegebenenfalls können die wie ein Pumpenrad wirkenden Leitelemente mit ebendenselben Vorteilen anstatt an der Förderschnecke auch an der Zentrifugentrommel angeordnet werden. Auch können im Bedarsfalle an der Zentrifugentrommel sehr leicht getrennte Austräge für mehr als zwei in der Zentrifuge voneinander getrennte Stoffe vorgesehen werden. Wesentlich ist hierbei, daß die in der Zentrifuge abgetrennte, mengenmäßig größere Komponente möglichst weit nach innen geführt und von dort drucklos nach außen ausgetragen wird, um die Zentrifuge gemäß der Erfindung gegenüber bisher bekannten Zentrifugen mit bedeutend geringerem Energie- und Kostenaufwand betreiben zu können.

Die Energieeinsparung, die durch die erfindungsgemäß ausgebildete Vollmantel-Schneckenzentrifuge im Vergleich zu den bisher bekannten Zentrifugen erreicht wird, ergibt sich aus nachfolgender Berechnung:

Um die Suspension auf die im Trennraum der Zentrifuge erforderliche Umfangsgeschwindigkeit zu bringen, kann die Beschleunigungsleistung nach folgender Erfahrungsformel berechnet werden:

${\text{P}}_{\text{B}} \text{=3,81 x 10⁻⁷ x} \frac{\text{1}}{\text{η}} \text{x m x D² x n² (kW)}$

Hierbei bedeutet:
- m: die Durchsatzleistung (t/h).
- D: den Durchmesser der Zentrifugentrommel (m).
- n: die Trommelumdrehung pro Minute (U/min.)
- η: den Wirkungsgrad der Zentrifuge.

Der Wirkungsgrad η liegt bei bekannten Zentrifugen im allgemeinen bei ca. 50 %. Durch die erfindungsgemäße Ausbildung der Vollmantel-Schneckenzentrifuge, und zwar durch die Anordnung der turbinen- oder pumpenartigen Leitelemente bzw. Strömungskanäle, verringert sich der Energieaufwand bei sonst gleicher Trennwirkung der Zentrifuge sehr drastisch auf etwa 1/6 der bisher benötigten Energie auf:

${\text{P}}_{\text{B}} \text{= 0,7 x 10⁻⁷ x m x D² x n² (kW)}$

Dieser Berechnung liegt ein Wirkungsgrad η von 0,80 und reduzierte Zulauf- und Absprifzradien von etwa 1/3 x Trommelinnendurchmesser D zugrunde.

Neben diesem sehr geringen Energieverbrauch für den Zentrifugenantrieb zeichnet sich die Zentrifuge gemäß der Erfindung nicht nur durch ihren einfachen und betriebssicheren Maschinenaufbau und der sehr geringen Produktschädigung bzw. Flocken- und Zellzerstörung aus, sondern auch durch ihre Unempfindlichkeit gegen Grobstoffe oder einzelne schwere Partikeln im Aufgabegut. Darüber hinaus entfallen bei der erfindungsgemäß ausgebildeten Zentrifuge sowohl Gleitringdichtungen für die Schneckenlager als auch Hohlwellengetriebe für den Schneckenantrieb, wodurch eine besonders starke Reduzierung der Investitions- und Betriebskosten erreicht wird. Auch die Lärmentwicklung, d. h. der Geräuschpegel der Zentrifuge gemäß der Erfindung ist im Vergleich zu bekannten Zentrifugen ganz erheblich geringer und die Durchsatz- und Trennleistung wesentlich höher.

## Patentansprüche

1. Vollmantel-Schneckenzentrifuge zum kontinuierlichen Trennen eines Feststoff-Flüssigkeitsgemisches, bestehend aus einer langgestreckten Zentrifugentrommel, die um ihre Längsachse drehbar gelagert ist und die eine koaxial angeordnete, mit abweichender Drehzahl umlaufende Förderschnecke umschließt, deren Schneckenwendel auf einer Schneckentrommel befestigt sind, wobei Einrichtungen zum Zuführen von zu trennenderm Gut in die Trommel längs deren Achse sowie Öffnungen für den Austrag der getrennten leichten und schweren Stoffe vorgesehen sind, gekennzeichnet durch mehrere gleichmäßig über den Umfang verteilt außen an der Förderschnecke (4, 19, 27) angeordnete, als Strömungskanäle ausgebildete turbinen- oder pumpenartige Leitelemente (9, 11, 20, 22, 24, 31, 32), wobei
a) die Leitelemente (9, 24, 31) zur Umlenkung des radial aus dem Gutzulaufrohr (7, 25, 29) drucklos austretenden Feststoff-Flüssigkeitsgemisch in eine axiale Strömung,
b) die Leitelemente (11, 20, 22, 33) zum Transport der vom Feststoff abgetrennten Flüssigkeit (leichte Phase) parallel zur Förderschnecke (4, 19, 27) in Richtung der Austragsöffnung (15', 23', 34) für die leichte Phase und
c) die Leitelemente (11, 20, 32) zur Umlenkung der leichten Phase radial nach innen zur Austragsöffnung für die leichte Phase (15', 23', 34) hin dienen und
d) die durch die Leitelemente nach a), b) und c) gebildeten Strömungskanäle miteinander in Verbindung stehen,
und durch Auslaßöffnungen (15', 23', 34) für die leichte Phase, die außerhalb der Zentrifugentrommelwelle (16', 35, 36) an einer Stirnwand der Zentrifuge angeordnet sind und einen kleineren radialen Abstand zur Zentrifugenachse a aufweisen als der größte radiale Abstand des Außenmantels der Schneckentrommel von der Zentrifugenachse a.

2. Vollmantel-Schneckenzentrifuge nach Anspruch 1, dadurch gekennzeichnet, daß die turbinen- oder pumpenartigen Leitelemente (9, 11, 20, 22, 24, 31, 32) radial oder schiefwinkelig sowie gerade oder gekrümmt angeordnet oder ausgebildet sind.

3. Vollmantel-Schneckenzentrifuge nach Anspruch 1 oder 2, dadurch gekennzeichnet, daß der Austrag für die schweren Stoffe an dem dem Austrag für die leichten Stoffe entgegengesetzten Ende oder in der Mitte der Zentrifugentrommel (1, 2, 26) vorgesehen ist.

4. Vollmantel-Schneckenzentrifuge nach einem der vorhergehenden Ansprüche, dadurch gekennzeichnet, daß getrennte Austräge für mehr als zwei in der Zentrifuge voneinander abgetrennte Stoffe vorgesehen sind.

## Claims

1. A solid-bowl screw centrifuge for continuously separating a solid-liquid mixture, comprising an elongate centrifuge drum mounted for rotation around its longitudinal axis and surrounding a coaxially-disposed conveying screw which rotates at a different speed, the screw turns being secured to a drum, there being devices for supplying material for separation to the drum along the axis thereof as well as openings for discharging the separated light and heavy substances, characterised by a number of turbine or pump-like guide elements (9, 11, 20, 22, 24, 31, 32) in the form of flow ducts uniformly distributed around the periphery and disposed on the outside of the conveyor screw (4, 19, 27), wherein
(a) the guide elements (9, 24, 31) serve to convert the gas-liquid mixture emerging radially and without pressure from the material feed pipe (7, 25, 29) into an axial flow,
(b) the guide elements (11, 20, 22, 23) serve for the transport of the liquid (light phase) separated from solid parallel to the conveying screw (4, 19, 27) in the direction of the outlet opening (15', 23', 34) for the light phase, and
(c) the guide elements (11, 20, 32) serve for deflection of the light phase radially inwards towards the discharge opening for the light phase (15', 23', 34), and
(d) the flow ducts formed by the guide elements as per (a), (b) and (c) are interconnected,
and by outlet openings (15', 23', 34) for the light phase disposed outside the centrifuge-drum shaft (16', 35, 56) on an end wall of the centrifuge and at a smaller radial distance from the centrifuge axis a than the greatest radial distance between the centrifuge axis a and the outer jacket of the screw drum.

2. A solid-bowl screw centrifuge according to claim 1, characterised in that the turbine or pump-like guide elements (9, 11, 20, 22, 24, 31, 32) are disposed or formed radially, or at an oblique angle, or are straight or curved.

3. A solid-bowl screw centrifuge according to claim 1 or 2, characterised in that the outlet for heavy substances is disposed at the end opposite the outlet for light substances or in the middle of the centrifuge drum (1, 2, 26).

4. A solid-bowl screw centrifuge according to any one of the preceding claims, characterised in that separate outlets are provided for more than two substances separated from one another in the centrifuge.

## Revendications

1. Centrifugeuse décanteuse à bol plein pour séparer en continu un mélange solide/liquide, consistant en un tambour de centrifugeuse allongé qui est monté de façon à pouvoir tourner autour de son axe longitudinal et qui entoure une vis sans fin de transport disposée coaxialement et tournant à une vitesse de rotation différente, dont les hélices sont fixées sur un tambour de vis sans fin, des dispositifs étant prévus pour amener un produit à séparer dans le tambour le long de son axe, ainsi que des orifices pour l'évacuation des matières légères et lourdes séparées, centrifugeuse décanteuse à bol plein caractérisée en ce que plusieurs éléments de conduite (9, 11, 20, 22, 24, 31, 32) constitués sous forme de canaux d'écoulement à la manière d'une turbine ou d'une pompe, sont répartis régulièrement sur le pourtour extérieur sur la vis sans fin de transport (4, 19, 27), alors que :
a) les éléments de conduite (9, 24, 31) servent à dévier le mélange solide-liquide sortant radialement du tuyau d'amenée du produit (7, 25, 29) sans pression dans un écoulement axial,
b) les éléments de conduite (11, 20, 22, 33) servent au transport du liquide séparé des matières solides (phase légère) parallèlement à la vis sans fin de transport (4, 19, 27) en direction de l'orifice d'évacuation (15', 23', 34) pour la phase légère et
c) les éléments de conduite (11, 20, 32) servent a dévier la phase légère radialement vers l'intérieur en direction de l'orifice d'évacuation de la phase légère (15', 23', 34) et
d) les canaux d'écoulement formés par les éléments de conduite selon a), b) et c) sont en liaison les uns avec les autres,
et caractérisée par des orifices d'évacuation (15', 23', 34) pour la phase légère, qui sont disposés en dehors de l'arbre du tambour de la centrifugeuse (16', 35, 36) sur une paroi frontale de la centrifugeuse et présentent une distance radiale plus petite par rapport à l'axe de la centrifugeuse a, que la plus grande distance radiale de l'enveloppe extérieure du tambour de vis sans fin par rapport à l'axe de la centrifugeuse a.

2. Centrifugeuse décanteuse à bol plein selon la revendication 1, caractérisée en ce que les éléments de conduite (9, 11, 20, 22, 24, 31, 32) constitués à la manière d'une turbine ou d'une pompe, sont disposés ou formés radialement ou sous des angles obliques, ainsi que de façon radiale ou courbée.

3. Centrifugeuse décanteuse à bol plein selon la revendication 1 ou 2, caractérisée en ce que l'évacuation des matières lourdes est prévue sur l'extrémité opposée à l'évacuation des matières légères, ou dans le milieu du tambour de la centrifugeuse (1, 2, 26).

4. Centrifugeuse décanteuse à bol plein selon l'une quelconque des revendications précédentes, caractérisée en ce que l'on prévoit des évacuations séparées pour plus de deux matières séparées les unes des autres dans la centrifugeuse.
